# EUROPÄISCHE PATENTANMELDUNG

(11) **EP 1 162 340 A1**
(43) Veröffentlichungstag der Anmeldung: **12.12.2001**
(21) Anmeldenummer: 00112175.5
(22) Anmeldetag: 07.06.2000
(51) Int. Cl.: E06B 3/72

(54) **Türelement, insbesondere Innentürelement**

(71) Anmelder: Sand, Otto, 91737 Ornbau (DE)
(72) Erfinder: Sand, Otto, 91737 Ornbau (DE)
(74) Vertreter: Göbel, Matthias, Dipl.-Ing.

(57) **Zusammenfassung**

Bei einem Türelement, insbesondere Innentürelement mit einem um eine lotrechte Achse verschwenkbaren Rahmen und mindestens einer in einer Rahmenöffnung angeordneten Füllung, ist die Sicherung der statischen Funktionen und eine Stabilisierung durch einen Rahmenkern mit einer doppelten Mittellage (1') aus einer Anzahl durch Adhäsion miteinander verbundenen Leisten, einer mittig zwischen den Leistenbunden (7) mit diesen verklebten Verbindungsschicht (8) und auf den einander abgewandten Seitenflächen (9) beider Leistenbunden (7) ausgebildeten Trägerschichten (10) für Furniere (11) sowie an den längs- und oberseitigen Randbereichen des Rahmens (1) und den Randbereichen der Rahmenöffnungen (3, 4) fest angeordneten, durch Profile gebildeten Einleimern (12, 13), erreicht.

## Beschreibung

Die Erfindung betrifft ein Türelement, insbesondere Innentürelement mit einem um eine lotrechte Achse verschwenkbaren Rahmen und mindestens einer in einer Rahmenöffnung angeordneten Füllung.

Es ist bekannt, daß sich bei Türelementen unter den Einflüssen atmosphärischer und/oder mechanischer Einwirkungen vielfach Verwerfungen od.dgl. einstellen, die zu Undichtheiten zwischen Türelement und Türstock Anlaß geben.

Die Erfindung hat zur Aufgabe die statischen Funktionen von Türelementen zu sichern und Türelemente einfach und wirtschaftlich vorteilhaft zu stabilisieren.

Der Erfindung gemäß ist diese Aufgabe durch einen Rahmenkern mit einer doppelten Mittellage aus einer Anzahl durch Adhäsion miteinander verbundenen Leisten, einer mittig zwischen den Leistenbunden mit diesen verklebten Verbindungsschicht und auf den einander abgewandten Seitenflächen beider Leistenbunden ausgebildeten Trägerschichten für Furniere sowie an den längs- und oberseitigen Randbereichen und den Randbereichen der Innenöffnungen fest angeordneten, durch Profile gebildeten Einleimern gelöst. Die Ausgestaltung des Rahmenkerns verhindert durch Sperrwirkung von Mittellagen und Verbindungs- und Trägerschichten dauerhaft Verwerfungen des Türelementes und ergibt die Voraussetzung zu einer sicheren, fehlerfreien Fixierung der Furniere.

Zweckmäßig kann die Mittellage des Türelements durch Leisten aus einem Weichholz, bevorzugt durch entsprechend geeignete Tischlerplatten gebildet sein. Nach weiterer Erfindung ist vorgesehen, die Verbindungsschicht und die beiden Trägerschichten für die Furniere aus beliebig geeigneten Werkstoffen, bevorzugt durch Schälfurniere zu bilden.

Fernerhin ist vorgesehen, die Einleimer aus Massivholz zu bilden und durch ein Verleimprofil mit der Mittellage der Verbindungsschicht und mit den Trägerschichten für die Furniere fest zu verbinden. Die Trägerschichten ermöglichen dabei eine verwerfungsfreie ebene Aufbringung der Furniere, die sich gemäß bevorzugter Ausgestaltung des Türelements bis über Teilabschnitte der Einleimer erstrecken, wodurch sich bei Gleichheit der verwendeten Holzwerkstoffe für Einleimer und Furniere optisch ein Massivholzeindruck für das gesamte Türelement ergibt.

Schließlich ist als alternative Ausgestaltung des Türelements noch vorgesehen, daß der Rahmenkern eine einzige Mittellage, z.B. aus einer zu einer Stabplatte verklebten Stäben aufweist, die durch eine Tischlerplatte gebildet sein kann und deren einander abgewandten Seitenflächen mit als Trägerschichten für Furniere dienenden Spanplatten geringer Dicke oder Schälfurnieren plattiert sind. Auch besteht die Möglichkeit, den Rahmenkern durch eine einzige Mittellage aus einer verleimten Stäbchenplatte zu bilden, deren einander abgewandten Seitenflächen beliebig, z.B. mit als Trägerschichten für Furniere dienenden Spanplatten geringer Dicke oder mit Schälfurnieren plattiert sind. Fernerhin ist noch vorgesehen den Rahmenkern durch eine einzige als Mittellage dienende Stabplatte aus Weichholz zu bilden, deren aussenseitigen Flächen mit mitteldichten Faserplatten (MDF), dünnem Sperrholz oder Spanplatten geringer Dicke bzw. mit Schälfurnieren als Trägerschichten für Furniere plattiert sind. Bei den so gebildeten Türelementen verbessert die Sperrwirkung der Mittellage, der Verbindungs- und Trägerschichten die statischen Funktionen des Türelements und die Fixierung der Furniere.

Die Erfindung ist anhand von Ausführungsbeispielen in den Figuren verdeutlicht. Hierin bedeuten:
- Fig. 1: ein Türelement mit zwei in einem Rahmen angeordneten Füllungen, in Vorderansicht,
- Fig. 2: ein Türelement mit vier in einem Rahmen angeordneten Füllungen, in Vorderansicht
- Fig. 3: ein Türelement mit einer in einem Rahmen angeordneten Füllung in Vorderansicht,
- Fig. 4: einen Schnitt nach der Linie IV-IV der Fig.1, vergrößert,
- Fig. 5: einen Teilschnitt eines Türelements, abgewandelter Ausführung, vergrößert,
- Fig. 6: einen Teilschnitt eines weiteren Türelements, vergrößert und
- Fig. 7: einen Teilschnitt eines Türelements anderer Ausführung, vergrößert.

In den Figuren ist mit 1 der Rahmen eines in einem Türstock (nicht gezeigt) verschwenkbaren Türelements 2 bezeichnet, der beim Ausführungsbeispiel der Fig. 1 in zwei übereinander ausgebildeten Rahmenöffnungen 3 und 4 Füllungen 5 und 6 aufnimmt. Der Rahmen 1 weist, wie Fig. 5 zeigt, eine als Rahmenkern wirkende Mittellage 1' auf, die durch zwei fest miteinander verbundene Leistenbunde 7 gebildet ist. Die Leistenbunde 7 sind vermittels einer Verbindungsschicht 8 und Klebungen aneinander festgelegt und bevorzugt durch eine Tischlerplatte mit, z.B. zwei Lagen Fichtenleisten gebildet. Auf den einander abgewandten Seitenflächen 9 tragen die Leistenbunde 7 Schälfurniere 10, die als Träger dünner Furniere 11 aus beliebigem Werkstoff, beispielsweise Buche, Nußbaum, Eiche od.dgl. dienen. An den oberen und an den seitlichen Randbereichen sowie den Randflächen der Rahmenöffnungen 3, 4 sind Einleimer 12, 13 fest angeordnet, die durch Stabprofile aus einem Hartholz gebildet sind. Bevorzugt entspricht der Werkstoff der Einleimer 12, 13 den auf den Trägerschichten aufgebrachten Furnieren. Die Einleimer 13 sind mit einer Nut 14 versehen, in die die Füllungen 5, 6 mit einer Abflachung 15 formchlüssig eingreifen.

Die Leistenbunde 7, die Verbindungsschicht 8 und die beiden Trägerschichten 10 für die Furniere 11 bilden gemeinsam eine Sperrschicht, die einem Verwerfen des Rahmens 1 entgegenwirkt. Zweckmäßig erstrecken sich die Furniere 11 bis über Teilabschnitte 16 und 17 der Einleimer 12, 13, wodurch bei Verwendung gleicher Werkstoffe für Furniere 11 die Einleimer 12, 13 ein Gesamteindruck erzielbar ist, der einen Vollholzrahmen entspricht. Beim Ausführungsbeispiel der Fig. 2 finden bei an sich gleicher Ausbildung des Rahmens vier Rahmenöffnungen 18, 19, 20, 21 für die Aufnahme der Füllungen 22, 23, 24, 25 Anwendung.

In Fig. 3 ist ein Türelement gezeigt, dessen Rahmen 1 eine einzige Füllung 26 aufweist. Der Rahmen 1 kann wiederum mit einer doppelten Mittellage aus einer Anzahl durch Adhäsion zu Leistenbunden 7 miteinander verbundenen Leisten erstellt sein, die durch eine Verbindungsschicht entsprechend der Ausführungsform der Fig. 4 miteinander verklebt sind und außenseitig Trägerschichten für Furniere 11 aufweisen.

Beim Ausführungsbeispiel der Fig. 5 weist der Rahmen 1 eine Mittellage aus miteinander durch Verklebung aneinander festgelegten Stäben 27 auf. Auf den Seitenflächen 28 des Plattenkörpers 29 sind mitteldichte dünne Faserplatten 30 (MDF) durch Klebung aufgebracht, die als Trägerschicht für Furniere 31 zum Einsatz kommen. Die Dicke der Trägerschichten 30 beträgt im wesentlichen 3,0 bis 3,2 mm. Es versteht sich, daß die Trägerschichten 30 auch durch anderweitige Materialien, z. B. aus dünnem Sperrholz gebildet sein können. Es ist möglich, die Stäbe 27 gegebenenfalls über Bereiche im Abstand voneinander im Plattenkörper 29 anzuordnen. An den oberen und seitlichen Randbereichen des Rahmens 1 sowie den Randbereichen der Rahmenöffnungen 3, 4 sind fest angeordnete Einleimer 12 und 13 vorgesehen, die abschnittsweise durch die Furniere übergriffen sind.

Die Fig. 6 und 7 zeigen Türelemente mit einfachen Mittellagen, wobei die Mittellage des Türelements der Fig. 6 durch eine Vielzahl miteinander verklebten Stäbchen 32 gebildet ist. Die durch die Stäbchen 32 gebildete Stäbchenplatte trägt außenseitig fest, z.B. Schälfurniere 32' bzw. dünne Spanplatten, die als Trägerschichten für Furniere 33 zum Einstz kommen.

Beim Türelement der Fig. 7 ist eine Mittellage durch zu einer Stabplatte 35 verklebten Stäben 36 vorgesehen, die mit als Trägerschichten 37 dienende Spanplatten geringer Dicke für Furniere 38 plattiert ist.

## Patentansprüche

1. Türelement, insbesondere Innentürelement mit einem um eine lotrechte Achse verschwenkbaren Rahmen und mindestens einer in einer Rahmenöffnung angeordneten Füllung, **gekennzeichnet durch** einen Rahmenkern mit einer doppelten Mittellage (1') aus einer Anzahl **durch** Adhäsion miteinander verbundenen Leisten, einer mittig zwischen den Leistenbunden (7) mit diesen verklebten Verbindungsschicht (8) und auf den einander abgewandten Seitenflächen (9) beider Leistenbunden (7) ausgebildeten Trägerschichten (10) für Furniere (11) sowie an den längs- und oberseitigen Randbereichen des Rahmens (1) und den Randbereichen der Rahmenöffnungen (3, 4) fest angeordneten, **durch** Profile gebildeten Einleimern (12, 13).

2. Türelement nach Anspruch 1, **dadurch gekennzeichnet, daß** die Mittellage (1') durch Leisten aus einem Weichholz, z.B. Fichte, gebildet ist.

3. Türelement nach Anspruch 1 und 2, **dadurch gekennzeichnet, daß** die Mittellage (1') durch eine Tischlerplatte gebildet ist.

4. Türelement nach Anspruch 1, **dadurch gekennzeichnet, daß** die Verbindungsschicht (8) und die beiden Trägerschichten (10) für die Furniere (11) durch Schälfurniere gebildet sind.

5. Türelement nach Anspruch 1, **dadurch gekennzeichnet, daß** die Einleimer (12, 13) aus Massivholz gebildet sind und über ein Verleimprofil mit den Leistenbunden (7), der Verbindungsschicht (8) und den Trägerschichten (10) fest verbunden sind.

6. Türelement nach Anspruch 1, **dadurch gekennzeichnet, daß** auf den äußeren Seitenflächen (9) der Trägerschichten (10) Furniere (11) aufgebracht sind, die sich mit Randbereichen bis über Teilabschnitten (16, 17) der Einleimer (12, 13) erstecken.

7. Türelement nach Anspruch 1, **dadurch gekennzeichnet, daß** der Rahmen (1) eine einzige Mittellage aus zu einer Stabplatte (35) verklebten Stäben (36) aufweist, deren einander abgewandte Seitenflächen mit als Trägerschichten (37) für Furniere (38) dienenden Spanplatten geringer Dicke oder Schälfurnieren plattiert sind.

8. Türelement nach Anspruch 1 **dadurch gekennzeichnet, daß** der Rahmen (1) eine einzige Mittellage aus einer Platte verleimten Stäbchen (32) aufweist, deren einander abgewandte Seitenflächen mit als Trägerschichten für Furniere (33) dienende Spanplatten geringer Dicke oder mit Schälfurnieren (32') plattiert sind.

9. Türelement nach Anspruch 1, **dadurch gekennzeichnet,daß** der Rahmen (1) eine durch miteinander verleimte Stäbe (27) gebildete Mittellage aus Weichholz aufweist, deren Seitenflächen als Trägerschichten für Furniere (31) dienenden mitteldichten Faserplatten (30) (MDF), dünnem Sperrholz oder Spanplatten geringer Dicke bzw. mit Schälfurnieren plattiert sind.
